# EUROPÄISCHE PATENTSCHRIFT

(11) **EP 0 636 061 B1**
(45) Veröffentlichungstag und Bekanntmachung des Hinweises auf die Patenterteilung: **26.06.1996**
(21) Anmeldenummer: 93911450.0
(22) Anmeldetag: 07.04.1993
(51) Int. Cl.: B27L 5/06

(54) **VORRICHTUNG ZUM SPANLOSEN ABSCHNEIDEN VON HOLZLAMELLEN VON EINEM KANTHOLZ**
DEVICE FOR CUTTING SHEETS OF WOOD OFF SQUARE TIMBER WITHOUT FORMING CHIPS
DISPOSITIF DE DECOUPAGE DE LAMELLES DANS DU BOIS EQUARRI, SANS FORMATION DE COPEAUX

(30) Priorität: 14.04.1992 DE 4212432
(43) Veröffentlichungstag der Anmeldung: 01.02.1995
(73) Patentinhaber: Gebrüder Linck, Maschinenfabrik "Gatterlinck" GmbH & Co.KG, D-77704 Oberkirch (DE)
(72) Erfinder: GÖNNER, Siegmar, D-7602 Oberkirch (DE); BRAUN, Heinz-Hubert, D-7602 Oberkirch-Bottenau (DE)
(74) Vertreter: Katscher, Helmut, Dipl.-Ing.
(86) Internationale Anmeldenummer: EP9300865
(87) Internationale Veröffentlichungsnummer: WO9320986

(56) Entgegenhaltungen:
- DE-A- 4 026 346

## Beschreibung

Die Erfindung betrifft eine Vorrichtung zum spanlosen Abschneiden von Holzlamellen von einem Kantholz, mit einem Maschinengestell und mit einer Vorschubeinrichtung, die das Kantholz in Längsrichtung gegen eine schräg im Winkel dazu angeordnete Messerschneide fördert, mit einer im Abstand zur Messerschneide verlaufenden, an einer Holzführungsfläche angebrachten Druckleiste.

Es ist bekannt, anstelle der Sägetechnik die spanlos und damit weitestgehend verlustfrei arbeitende Schneidtechnik (DE-A-37 02 909) zur Herstellung von Holzlamellen aus einem Kantholz einzusetzen. Es ist weiter bekannt, bei einer Vorrichtung der eingangs genannten Gattung (DE-A-40 26 346) die Dicke der hergestellten Holzlamellen oder dünnen Bretter dadurch einzustellen, daß mittels einer Verstelleinrichtung der Abstand zwischen der Messerschneide und der benachbarten Druckleiste verändert wird. Bei der bekannten Vorrichtung erfolgt die Verstellung dieses Abstandes in Abhängigkeit von dem Ergebnis der Vermessung des Kantholzes vor jedem Schneidvorgang. Mit dieser bekannten Vorrichtung kann zwar die Dicke jeder einzelnen erzeugten Holzlamelle beeinflußt werden; eine Beeinflussung der Konizität ist jedoch nicht möglich.

In der Praxis besteht aber ein Bedürfnis, gerade auch die Konizität der erzeugten Holzlamellen in Querrichtung zu beeinflussen, um einen Dickenunterschied zwischen den beiden Längsrändern der Holzlamelle auszugleichen.

Ein solcher Dickenunterschied der Holzlamelle in Querrichtung tritt auch bei exakt paralleler Anordnung der Messerschneide zu der Holzführungsfläche auf. Da die zu schneidende Holzlamelle beim Schneidvorgang zwischen der Messerschneide und der an der Holzführungsfläche fest angebrachten Druckleiste zusammengepreßt wird, beeinflußt die Kompressibilität des üblicherweise im feuchten Zustand geschnittenen Holzes die sich ergebende Dicke der Holzlamelle.

Die Kompressibilität hängt aber vom Verlauf der Jahresringe im Holzquerschnitt ab, und zwar insbesondere davon, in welchem Winkel die Jahresringe zur Oberfläche der Holzlamelle verlaufen. Wegen des angenähert kreisförmigen Verlaufs der Jahresringe im Stammquerschnitt ist dieser Winkel der Jahresringe zur Oberfläche der Holzlamelle über deren Breite unterschiedlich. Dies führt dazu, daß die erzeugten Holzlamellen in den meisten Fällen schon unmittelbar nach dem Schneidvorgang an ihren beiden Längsrändern unterschiedliche Dicke aufweisen, was in diesem Zusammenhang als "Konizität in Querrichtung" bezeichnet wird.

Bei der bekannten Vorrichtung (DE-A-40 26 346) wird die Verstellung der Messerschneide in Abhängigkeit von der jeweils gemessenen Dicke des Kantholzes so gesteuert, daß die nach dem letzten Schneidvorgang verbleibende Restlamelle die gleiche Dicke aufweist wie die übrigen Holzlamellen, wobei jeweils eine vorgegebene Toleranz eingehalten wird. Wenn jedoch das Kantholz infolge unterschiedlicher Kompressibilität in Querrichtung konisch geschnitten wird, so können sich diese konischen Abweichungen in mehreren aufeinanderfolgenden Schneidvorgängen so addieren, daß die sich ergebende Restlamelle eine so starke Konizität in Querrichtung aufweist, daß sie für die Weiterverarbeitung ungeeignet ist, obwohl ihre Dicke noch in der zulässigen Toleranz liegt.

Bei einer anderen bekannten Vorrichtung (DE-A-39 26 396) ist die der Messerschneide gegenüberliegende Druckleiste schwenkbar an der Holzführungsfläche angeordnet. Die Schwenkung erfolgt aber um eine Schwenkachse, die im wesentlichen parallel zur Messerschneide verläuft. Eine solche Schwenkbarkeit ist nicht dazu vorgesehen und auch nicht dazu geeignet, eine Konizität des Kantholzes auszugleichen, zumal keine Relativverstellung zwischen der Holzführungsfläche und der Messerschneide erfolgt. Bei dieser Vorrichtung werden somit nur die Anpressungsverhältnisse über die gesamte Länge der Messerschneide gleichmäßig verändert. Die Dicke und/oder die Konizität der erzeugten Holzlamellen wird jedoch nicht beeinflußt.

Aufgabe der Erfindung ist es daher, eine Vorrichtung der eingangs genannten Gattung so auszugestalten, daß ein beim Schneidvorgang auftretender Konizitätsfehler selbsttätig ausgeglichen werden kann.

Diese Aufgabe wird erfindungsgemäß dadurch gelöst, daß zwei Meßeinrichtungen für die Dicke des Kantholzes in Querrichtung des Kantholzes im Abstand zueinander angeordnet sind und daß eine relative Verschwenkung zwischen der Messerschneide und der mit der Druckleiste verbundenen Holzführungsfläche um eine im wesentlichen quer zur Messerschneide verlaufende Schwenkachse in Abhängigkeit von dem von den Meßeinrichtungen ermittelten Meßergebnis mittels einer Schwenksteuerung erfolgt.

Durch die Vermessung des Kantholzes an zwei in seitlichem Abstand zueinander liegenden Meßstellen wird eine Konizität des Kantholzes in Querrichtung erfaßt. Durch die anschließende relative Verschwenkung der Messerschneide und der die Druckleiste tragenden Holzführungsfläche zueinander wird der Schneidvorgang so verändert, daß die Konizität des Kantholzes so weit ausgeglichen wird, daß die verbleibende Restlamelle keine über das zulässige Maß hinausgehende Konizität in Querrichtung aufweist. Die Dicke der Restlamelle kann dabei entweder schon der Dicke der übrigen Lamellen entsprechen oder größer gezählt werden, wobei dann ein anschließender Bearbeitungsvorgang erfolgt, in dem die Restlamelle die gewünschte Dicke erhält.

Die relative Verschwenkung kann so ausgeführt werden, daß die Druckleiste gestellfest das Kantholz führende Holzführungsfläche mit der darab angebrachten Druckleiste gestellfest angeordnet ist und daß die Messerschneide an einem schwenkbar im Maschinengestell gelagerten Messerträger angebracht ist.

Stattdessen kann aber auch die Messerschneide gestellfest angebracht sein und die mit der Druckleiste verbundene Holzführungsfläche kann schwnkbar am Maschinengestell gelagert sein.

In Weiterbildung des Erfindungsgedankens ist vorgesehen, daß zusätzlich zu dieser relativen Verschwenkung zwischen der Messerschneide und der Holzführungsfläche oder unabhängig davon auch eine Konizität in Längsrichtung des Kantholzes ausgeglichen wird. Dazu ist erfindungsgemäß vorgesehen, daß der Abstand zwischen der Messerschneide und der mit der Druckleiste verbundenen Holzführungsfläche während des Durchlaufs eines Kantholzes mittels einer Verstelleinrichtung in Abhängigkeit von mindestens zwei im Längsabstand vorgenommenen Dickenmessungen des Kantholzes verstellbar ist.

Mit diesen Messungen wird eine Konizität des Kantholzes in Längsrichtung erfaßt. Der Abstand zwischen der Messerschneide und der Holzführungsfläche wird während des Durchlaufs eines Kantholzes so verändert, daß diese Längskonizität ausgeglichen wird. Diese Maßnahme hat ebenfalls das Ziel, daß die verbleibende Restlamelle keine unzulässig hohe Konizität aufweist.

Weitere vorteilhafte Ausgestaltungen des Erfindungsgedankens sind Gegenstand weiterer abhängiger Ansprüche.

Die Erfindung wird nachfolgend an Ausführungsbeispielen näher erläutert, die in der Zeichnung dargestellt sind. Es zeigt:
Fig. 1 eine Vorrichtung zum spanlosen Abschneiden von Holzlamellen von einem Kantholz in einer vereinfachten Seitenansicht,
Fig. 2 eine vergrößerte Teil-Draufsicht in Richtung des Pfeiles II in Fig. 1,
Fig. 3 eine Ansicht in Richtung des Pfeiles III in Fig. 2,
Fig. 4 einen Schnitt längs der Linie IV-IV in Fig. 2,
Fig. 5 einen Schnitt längs der Linie V-V in Fig. 2,
Fig. 6 eine Seitenansicht entsprechend der Fig. 3 bei einer abgewandelten Ausführungsform und
Fig. 7 einen Schnitt längs der Linie VII-VII in Fig. 6.

Die in Fig. 1 dargestellte Vorrichtung weist eine Zuführ-Fördereinrichtung 1 auf, beispielsweise ein Rollenbett, auf dem jeweils ein Kantholz 2 herangefördert wird. Zwei in Querrichtung des Kantholzes 2 im Abstand zueinander angeordnete Meßeinrichtungen 3, 4, beispielsweise Laser-Dickenmeßeinrichtungen, erfassen die Dicke des Kantholzes 2 an zwei (in Querrichtung des Kantholzes 2 gesehen) im Abstand nebeneinander liegenden Stellen, wie in Fig. 2 angedeutet ist.

In einer Schneidstation 5 wird das Kantholz 2 von einer Vorschubeinrichtung 6, die beim dargestellten Ausführungsbeispiel ein angetriebenes, höhenverstellbares Vorschubband 7 aufweist, gegen eine als Führungstisch ausgebildete Holzführungsfläche 8 gedrückt, an deren Rand eine schräg in einem spitzen Winkel zur Holzlängsrichtung und Holzförderrichtung verlaufende Druckleiste 9 fest angebracht ist.

Im Abstand zur Druckleiste 9 bzw. der Holzführungsfläche 8 und im wesentlichen parallel dazu ist eine Messerschneide 10 angeordnet, gegen die das Kantholz 2 durch die Vorschubeinrichtung 6 gedrückt wird. Die Messerschneide 10 schneidet dabei von der Unterseite des Kantholzes 2 eine Holzlamelle 11 ab, die schräg nach unten abgeführt wird, wie in Fig. 1 schematisch dargestellt ist.

Das verbleibende Kantholz 2' wird nach dem Verlassen der Schneidstation 5 wieder zur Zuführ-Fördereinrichtung 1 transportiert und erneut einem Schneidvorgang unterworfen. Dieser Vorgang wiederholt sich so lange, bis von dem Kantholz 2 bzw. 2' nur noch eine Restlamelle verbleibt.

Bei dem in den Fig. 2-5 in Einzelheiten dargestellten Ausführungsbeispiel sind die das Kantholz 2 führende Holzführungsfläche 8 und die damit verbundene Druckleiste 9 gestellfest angeordnet (Fig. 4). Die Messerschneide 10 ist an einem Messer 12 ausgebildet, das an der Oberseite eines Messerträgers 13 befestigt ist. Der Messerträger 13 ist im Maschinengestell 14 schwenkbar gelagert, wobei seine horizontale Schwenkachse 15 in der Draufsicht (Fig. 2) quer zur Messerschneide 10 verläuft. Die Schwenkachse 15 wird durch eine im kastenförmigen Messerträger 13 befestigte Welle 16 gebildet, die mit ihren beiden Wellenenden jeweils in einem Schwenklager 17 des Maschinengestells 14 gelagert ist.

Wie man aus Fig. 3 erkennt, stützt sich der Messerträger 13 im Abstand zu seiner Schwenkachse 15 auf einem höhenverstellbaren Widerlager 18 ab. Durch eine Andrückeinrichtung 19 wird der Messerträger 13 spielfrei gegen das Widerlager 18 gedrückt.

In Fig. 5 ist dargestellt, daß das Widerlager 18 einen höhenbeweglichen Träger 20 aufweist, der mit einer unteren Schrägfläche 21 auf einem horizontal verschiebbaren Keil 22 aufliegt. Der Keil 22 ist über eine mit einem Verstellmotor 23 verbundene Gewindespindel 24 horizontal verstellbar, um eine Höhenverstellung des Widerlagers 18 zu erreichen.

In Fig. 2 ist schematisch angedeutet, daß die von den Meßeinrichtungen 3, 4 gelieferten Meßergebnisse einer Auswerteschaltung 25 zugeführt werden. Dort wird die Konizität des Kantholzes 2 in Querrichtung als Dickenunterschied an den Meßstellen 3, 4 ermittelt. Die Auswerteschaltung 25 liefert einen Stellbefehl an den Verstellmotor 23, der die Messerschneide 10 gegenüber der gestellfesten Druckleiste 9 um die Schwenkachse 15 verschwenkt, um die gemessene Konizität zumindest so weit auszugleichen, daß die verbleibende Restlamelle keine unzulässig große Konizität in Querrichtung aufweist.

Abweichend von dem in den Fig. 1-5 dargestellten und beschriebenen Ausführungsbeispiel kann die Schwenkung des Messerträgers 13 auch um eine andere Schwenkachse erfolgen, sofern diese nur einen deutlich von 0⁰ abweichenden Winkel mit der Messerschneide 10 bildet.

Beispielsweise kann die Schwenkung des Messerträgers 13 um eine in Förderrichtung und Längsrichtung des Kantholzes 2 verlaufende Schwenkachse erfolgen. Wichtig ist nur, daß sich bei der Schwenkbewegung die relative Winkelstellung zwischen der Messerschneide 10 und der Holzführungsfläche 8 bzw. der Druckleiste 9 verändert.

Deshalb kann in Abweichung von dem bisher beschriebenen Ausführungsbeispiel auch vorgesehen werden, daß die Messerschneide 10 gestellfest angebracht ist und die Holzführungsfläche 8 die gesteuerte Schwenkbewegung ausführt.

Dieses Bauprinzip ist bei der Ausführung nach den Fig. 6 und 7 verwirklicht. Dort ist die Holzführungsfläche 8 mit der Druckleiste 9 an einem Druckleistenschlitten 26 angebracht, der in einem Schlittenführungsträger 27 höhenverstellbar und somit quer zur Messerschneide verfahrbar ist. Zu diesem Zweck ist der Druckleistenschlitten 26 über zwei im wesentlichen senkrecht zur Holzebene gesondert verstellbare Hubelemente 28, 29 am Maschinengestell 14 abgestützt. Die beiden Hubelmente 28, 29 sind in Längsrichtung der Druckleiste 9 im Abstand zueinander angeordnet und werden beispielsweise jeweils von einem Gewindespindeltrieb gebildet.

Der Schlittenführungsträger 27 ist über eine Lagerwelle 30 schwenkbar an einem mit dem Maschinengestell 14 verbundenen Lagerbock 31 gelagert. Die durch die Welle 30 gebildete Schwenkachse 32 verläuft quer zur Druckleiste 9 bzw. zur Messerschneide 10 und parallel und im Abstand zur Holzführungsfläche 8.

Wenn die beiden Hubelemente 28 und 29 gesondert betätigt werden, wird die Holzführungsfläche 8 mit der daran befestigten Druckleiste 9 in der schon beschriebenen Weise relativ zur Messerschneide 10 verschwenkt, um eine von den Meßeinrichtungen 3, 4 erfaßte Konizität des Kantholzes 2 in Querrichtung auszugleichen. Wie in Fig. 6 angedeutet ist, steuert die Auswerteschaltung 25' die beiden Hubelemente 28, 29 in Abhängigkeit von dem Meßergebnis der Meßeinrichtungen 3, 4.

Zusätzlich zu dem beschriebenen Vorgang oder unabhängig davon können mittels der Meßeinrichtungen 3, 4 oder mit nur einer dieser beiden Meßeinrichtungen 3, 4 im Längsabstand mindestens zwei Dickenmessungen des Kantholzes erfolgen. Hierzu werden die Meßeinrichtungen 3, 4 bzw. eine dieser beiden Meßeinrichtungen 3, 4 einmal am Anfang des Kantholzes 2 und ein weiteres Mal am Ende des Kantholzes 2 betätigt. Die so erhaltenen Meßwerte liefern eine Information über die Konizität des Kantholzes 2 in Längsrichtung, d.h. über den Dickenunterschiede am Anfang und am Ende des Kantholzes 2.

Das so erhaltene Meßergebnis wird in der Auswerteschaltung 25' so verarbeitet, daß die beiden Hubeinrichtungen 28, 29 während des Durchlaufs des Kantholzes 2 so betätigt werden, daß sich der Abstand zwischen der Messerschneide 10 und der Holzführungsfläche 8 während des Durchlaufs kontinuierlich ändert. Dadurch wird die ermittelte Konizität des Kantholzes 2 in Längsrichtung 2 ausgeglichen.

Wenn das zugeführte Kantholz 2 sowohl eine Konizität in Querrichtung als auch in Längsrichtung aufweist, was von den Meßeinrichtungen 3, 4 in mindestens zwei Meßvorgängen bei jedem Durchlauf des Kantholzes 2 erfaßt wird, werden die Hubeinrichtungen 28, 29 durch die Auswerteschaltung 25' so betätigt, daß sowohl eine Schwenkverstellung als auch eine während des Durchlaufs kontinuierliche Höhenverstellung der Holzführungsfläche 8 erfolgt.

Abweichend von dem in den Fig. 6 und 7 dargestellten Ausführungsbeispiel kann die von der Auswerteeinrichtung 25' gesteuerte Verstellbewegung auch an der Messerschneide 10 ausgeführt werden, die zu diesem Zweck querverstellbar und ggf. zusätzlich schwenkbar im Maschinengestell 14 gelagert ist. Es ist auch möglich, die Schwenkverstellung zum Ausgleich einer Konizität in Querrichtung und die kontinuierliche Querverstellung während des Durchlaufs des Kantholzes in der Weise zu trennen, daß entweder die Messerschneide 10 oder die Holzführungsfläche 8 nur die Schwenkverstellung ausführt und das jeweils andere Teil nur die Querverstellung ausführt.

## Patentansprüche

1. Vorrichtung zum spanlosen Abschneiden von Holzlamellen (11) von einem Kantholz (2), mit einem Maschinengestell und mit einer Vorschubeinrichtung (6), die das Kantholz (2) in Längsrichtung gegen eine schräg im Winkel dazu angeordnete Messerschneide (10) fördert, mit einer im Abstand zur Messerschneide (10) verlaufenden, an einer Holzführungsfläche (8) angebrachten Druckleiste (9), dadurch gekennzeichnet, daß Zwei Meßeinrichtungen (3, 4) für die Dicke des Kantholzes (2) in Querrichtung des Kantholzes (2) im Abstand zueinander angeordnet sind und daß eine relative Verschwenkung zwischen der Messerschneide (10) und der mit der Druckleiste (9) verbundenen Holzführungsfläche (8) um eine im wesentlichen quer zur Messerschneide (10) verlaufende Schwenkachse (15) in Abhängigkeit von dem von den Meßeinrichtungen (3, 4) ermittelten Meßergebnis mittels einer Schwenksteuerung (23, 25, 28, 29) erfolgt.

2. Vorrichtung nach Anspruch 1, dadurch gekennzeichnet, daß die das Kantholz (2) führende Holzführungsfläche (8) mit der daran angebrachten Druckleiste (9) gestellfest angeordnet ist und daß die Messerschneide (10) an einem schwenkbar im Maschinengestell (14) gelagerten Messerträger (13) angebracht ist.

3. Vorrichtung nach Anspruch 1, dadurch gekennzeichnet, daß die Messerschneide (10) gestellfest angebracht ist und daß die mit der Druckleiste (9) verbundene Holzführungsfläche (8) schwenkbar im Maschinengestell (14) gelagert ist.

4. Vorrichtung nach Anspruch 2, dadurch gekennzeichnet, daß die Messerschneide (10) an einem Messerträger (13) angebracht ist, der im Maschinengestell (14) um eine quer zur Messerschneide (10) und parallel und im Abstand zur Holzführungsfläche (8) verlaufende Schwenkachse (15) mittels der Schwenksteuerung schwenkbar ist.

5. Vorrichtung zum spanlosen Abschneiden von Holzlamellen (11) von einem Kantholz (2), mit einem Maschinengestell und mit einer Vorschubeinrichtung (6), die das Kantholz (2) in Längsrichtung gegen eine schräg im Winkel dazu angeordnete Messerschneide fördert, mit einer im Abstand zur Messerschneide (10) verlaufenden, an einer Holzführungsfläche (8) angebrachten Druckleiste (9) und mit mindestens einer die Dicke des Kantholzes erfassenden Meßeinrichtung, nach einem der Ansprüche 1-4, dadurch gekennzeichnet, daß der Abstand zwischen der Messerschneide (10) und der mit der Druckleiste (9) verbundenen Holzführungsfläche (8) während des Durchlaufs des Kantholzes (2) mittels einer Verstelleinrichtung (25', 28, 29) in Abhängigkeit von mindestens zwei im Längsabstand vorgenommenen Dickenmessungen des Kantholzes (2) verstellbar ist.

6. Vorrichtung zum spanlosen Abschneiden von Holzlamellen (11) von einem Kantholz (2), mit einem Maschinengestell und mit einer Vorschubeinrichtung (6), die das Kantholz (2) in Längsrichtung gegen eine schräg im Winkel dazu angeordnete Messerschneide fördert, mit einer im Abstand zur Messerschneide (10) verlaufenden, an einer Holzführungsfläche (8) angebrachten Druckleiste (9) und mit mindestens einer die Dicke des Kantholzes erfassenden Meßeinrichtung, dadurch gekennzeichnet, daß der Abstand zwischen der Messerschneide (10) und der mit der Druckleiste (9) verbundenen Holzführungsfläche (8) während des Durchlaufs des Kantholzes (2) mittels einer Verstelleinrichtung (25', 28, 29) in Abhängigkeit von mindestens zwei im Längsabstand vorgenommenen Dickenmessungen des Kantholzes (2) verstellbar ist.

7. Vorrichtung nach Anspruch 5 oder 6, dadurch gekennzeichnet, daß das Kantholz (2) führende Holzführungsfläche (8) mit der daran angebrachten Druckleiste (9) gestellfest angeordnet ist ist und daß die Messerschneide (10) an einem querverstellbar im Maschinengestell (14) gelagerten Messerträger (13) angebracht ist.

8. Vorrichtung nach Anspruch 5 oder 6, dadurch gekennzeichnet, daß die Messerschneide (10) gestellfest angebracht ist und daß die mit der Druckleiste (9) verbundene Holzführungsfläche (8) querverstellbar am Maschinengestell (14) gelagert ist.

9. Vorrichtung nach Anspruch 7, dadurch gekennzeichnet, daß die Druckleiste (9) mit der Holzführungsfläche (8) an einem Druckleistenschlitten (26) angebracht ist, der in einem Schlittenführungsträger (27) quer zur Messerschneide (10) verfahrbar ist.

10. Vorrichtung nach Anspruch 1 und 9, dadurch gekennzeichnet, daß der Schlittenführungsträger (27) um eine quer zur Druckleiste (9) bzw. zur Messerschneide (10) und parallel und im Abstand zur Holzführungsfläche (8) verlaufende Schwenkachse (32) mittels der Schwenksteuerung (25', 28, 29) schwenkbar ist.

11. Vorrichtung nach Anspruch 5 oder 6, dadurch gekennzeichnet, daß die Messerschneide (10) oder die Holzführungsfläche (8) mit der Druckleiste (9) über zwei im wesentlichen senkrecht zur Holzebene gesondert verstellbare Hubelemente (28, 29) am Maschinengestell (14) abgestützt ist, die in Längsrichtung der Messerschneide (10) bzw. der Druckleiste (9) im Abstand zueinander angeordnet sind.

## Claims

1. Device for the non-chipping cutting of timber boards (11) from a squared timber (2), with a machine frame and a feed mechanism (6) which conveys the squared timber (2) in longitudinal direction against a knife-edge (10) located obliquely at an angle to it, with a thrust strip (9) at a distance from the knife-edge (10) fitted to a timber guiding surface (8), characterized in that two measurement mechanisms (3, 4) for the thickness of the squared timber (2) are located in a transverse direction to the squared timber (2) at a distance from each other and that a relative swing takes place between the knife-edge (10) and the timber guiding surface (8) joined to the thrust strip (9) around a pivot axis (15) running essentially transversely to the knife-edge (10), as a function of the measurement result determined by the measurement mechanisms (3, 4) by means of a swing control (23, 25, 28, 29).

2. Device according to Claim 1, characterized in that the timber-guiding surface (8) guiding the squared timber (2) is located fixed to the frame, with the thrust strip (9) fitted to it and that the knife-edge (10) is fitted to a knife support (13) supported in a hinged manner in the machine frame (14).

3. Device according to Claim 1, characterized in that the knife-edge (10) is fitted fixed to the frame and that the timber-guiding surface (8) joined to the thrust strip (9) is pivoted in the machine frame (14).

4. Device according to Claim 2, characterized in that the knife-edge (10) is fitted to a knife support (13), which can be pivoted in the machine frame (14) around a pivot axis (15) running transversely to the knife-edge (10) and parallel and at a distance from the timber-guiding surface (8) by means of the swing control.

5. Device for the non-chipping cutting of timber boards (11) from a squared timber (2), having a machine frame and with a feed mechanism (6) which conveys the squared timber (2) in a longitudinal direction against a knife-edge located obliquely at an angle to it, having a thrust strip (9) fitted to a timber-guiding surface (8) running at a distance from the knife-edge (10) and with at least one measurement device covering the thickness of the squared timber, according to one of Claims 1-4, characterized in that the distance can be adjusted between the knife-edge (10) and the timber-guiding surface (8) joined to the thrust strip (9), during the passing through of the squared timber (2) by means of an adjustment mechanism (25', 28, 29) as a function of at least two measurements of thickness of the squared timber (2) made at a distance from each other lengthwise.

6. Device for the non-chipping cutting of timber boards (11) from a squared timber (2), with a machine frame and with a feed mechanism (6) which conveys the squared timber (2) in a longitudinal direction against a knife-edge located obliquely at an angle to it, with a thrust strip (9) fitted to a timber-guiding surface (8), running at a distance from the knife-edge, and with at least one measurement mechanism covering the thickness of the squared timber, characterized in that the distance between the knife-edge (10) and the timber-guiding surface (8) joined to the thrust strip (9) can be adjusted during the passage of the squared timber (2) by means of an adjustment mechanism (25', 28, 29) as a function of at least two thickness measurements of the squared timber (2) taken at a distance lengthwise.

7. Device according to Claim 5 or 6, characterized in that the timber-guiding surface (8) guiding the squared timber (2) with the thrust strip (9) joined to it is located fixed to the frame and that the knife-edge (10) is fitted on a knife carrier (13) supported in the machine frame (14) which can be adjusted transversely.

8. Device according to Claim 5 or 6, characterized in that the knife-edge (10) is fitted fixed to the frame and that the timber-guiding surface (8) joined to the thrust guide (9) is supported on the machine frame (14) so that it can be adjusted transversely.

9. Device according to Claim 7, characterized in that the thrust strip (9) with the timber-guiding surface (8) is fitted on a thrust strip slide block (26), which can be driven in a slide guide support (27) transversely to the thrust strip (10).

10. Device according to Claims 1 and 9, characterized in that the slide guide support (27) can be swung around a pivot axis (32) running transversely to the thrust strip (9) or to the knife-edge (10) and parallel and at a distance from the timber-guiding surface (8), by means of the swing control (25', 28, 29).

11. Device according to Claim 5 or 6, characterized in that the knife-edge (10) or the timber-guiding surface (8) with the thrust strip (9) is supported on the machine frame through two separately adjustable lifting units (28, 29), essentially perpendicularly to the timber plane on the machine frame (14), which are located in a longitudinal direction to the knife-edge (10) or the thrust strip (9) at a distance from each other.

## Revendications

1. Dispositif de découpe, sans formation de copeaux, de lamelles de bois (11) dans du bois équarri (2), comportant un bâti de machine et un dispositif d'avancement (6), qui déplace le bois équarri (2) dans la direction longitudinale contre une lame de couteau (10) agencée en oblique vis-à-vis du bois équarri, avec une barre de pression (9) s'étendant à distance de la lame de couteau (10) et montée sur une surface (8) de guidage du bois, caractérisé en ce que deux dispositifs de mesure (3, 4) de l'épaisseur du bois équarri (2) sont agencés dans la direction transversale du bois équarri (2) à distance l'un de l'autre et en ce qu'un pivotement relatif entre la lame de couteau (10) et la surface (8) de guidage du bois reliée à la barre de pression (9) autour d'un axe de pivotement (15) s'étendant en substance transversalement à la lame de couteau (10) est effectué, en fonction du résultat de la mesure déterminée par les dispositifs de mesure (3, 4), par un dispositif de commande de pivotement (23, 25, 28, 29).

2. Dispositif selon la revendication 1, caractérisé en ce que la surface (8) de guidage du bois guidant le bois équarri (2) avec la barre de pression (9) qui y est montée est agencée fixe sur le bâti et en ce que la lame de couteau (10) est installée sur un porte-couteau (13) monté à pivotement sur le bâti (14) de la machine.

3. Dispositif selon la revendication 1, caractérisé en ce que la lame de couteau (10) est montée fixe sur le bâti et en ce que la surface (8) de guidage du bois reliée à la barre de pression (9) est montée à pivotement sur le bâti (14) de la machine.

4. Dispositif selon la revendication 2, caractérisé en ce que la lame de couteau (10) est montée sur un porte-couteau (13), qui peut être soumis à un pivotement sur le bâti (14) de la machine autour d'un axe de pivotement (15) s'étendant transversalement à la lame de couteau (10) et parallèlement et à distance de la surface (8) de guidage du bois, par le dispositif de commande de pivotement.

5. Dispositif de découpe, sans formation de copeaux, de lamelles de bois (11) dans du bois équarri (2), comportant un bâti de machine et un dispositif d'avancement (6), qui déplace le bois équarri (2) dans la direction longitudinale contre une lame de couteau (10) agencée en oblique vis-à-vis du bois équarri, avec une barre de pression (9) s'étendant à distance de la lame de couteau (10) et montée sur une surface (8) de guidage du bois et au moins un dispositif de mesure détectant l'épaisseur du bois équarri, selon l'une quelconque des revendications 1 à 4, caractérisé en ce que la distance entre la lame de couteau (10) et la surface (8) de guidage du bois reliée à la barre de pression (9) peut être réglée, au cours du passage du bois équarri (2), par un dispositif de réglage (25', 28, 29) en fonction d'au moins deux mesures de l'épaisseur du bois équarri (2) effectuées à distance longitudinale.

6. Dispositif de découpe, sans formation de copeaux, de lamelles de bois (11) dans du bois équarri (2), comportant un bâti de machine et un dispositif d'avancement (6), qui déplace le bois équarri (2) dans la direction longitudinale contre une lame de couteau (10) agencée en oblique vis-à-vis du bois équarri, avec une barre de pression (9) s'étendant à distance de la lame de couteau (10) et montée sur une surface (8) de guidage du bois et au moins un dispositif de mesure détectant l'épaisseur du bois équarri, caractérisé en ce que la distance entre la lame de couteau (10) et la surface (8) de guidage du bois reliée à la barre de pression (9) peut être réglée, au cours du passage du bois équarri (2), par un dispositif de réglage (25', 28, 29) en fonction d'au moins deux mesures de l'épaisseur du bois équarri (2) effectuées à distance longitudinale.

7. Dispositif selon la revendication 5 ou 6, caractérisé en ce que la surface (8) de guidage du bois guidant le bois équarri (2) avec la barre de pression (9) qui y est montée est agencée fixe sur le bâti et en ce que la lame de couteau (10) est montée sur un porte-couteau (13) monté sur le bâti (14) de la machine de manière à pouvoir se déplacer transversalement.

8. Dispositif selon la revendication 5 ou 6, caractérisé en ce que la lame de couteau (10) est montée fixe sur le bâti et en ce que la surface (8) de guidage du bois reliée à la barre de pression (9) est montée sur le bâti (14) de la machine de manière à pouvoir se déplacer transversalement.

9. Dispositif selon la revendication 7, caractérisé en ce que la barre de pression (9) est montée, avec la surface (8) de guidage du bois, sur un chariot (26) qui peut se déplacer dans un porte-glissière (27) transversalement à la lame de couteau (10).

10. Dispositif selon les revendications 1 et 9, caractérisé en ce que le porte-glissière (27) du chariot peut être soumis à un pivotement autour d'un axe de pivotement (32) s'étendant transversalement à la barre de pression (9) ou à la lame de couteau (10) et parallèlement et à distance de la surface (8) de guidage du bois, par le dispositif de commande de pivotement (25', 28, 29).

11. Dispositif selon la revendication 5 ou 6, caractérisé en ce que la lame de couteau (10) ou la surface (8) de guidage du bois avec la barre de pression (9) est soutenue sur le bâti (14) de la machine via deux éléments de levage (28, 29) déplaçables séparément en substance perpendiculairement au plan du bois, lesdits éléments étant agencés à distance l'un de l'autre dans la direction longitudinale de la lame de couteau (10) ou de la barre de pression (9).
